# EUROPÄISCHE PATENTSCHRIFT

(11) **EP 2 332 218 B1**
(45) Veröffentlichungstag und Bekanntmachung des Hinweises auf die Patenterteilung: **29.05.2013**
(21) Anmeldenummer: 09777989.6
(22) Anmeldetag: 20.08.2009
(51) Int. Cl.: H01R 13/631, H01R 13/633

(54) **NETZSTECKER**
MAINS PLUG
CONNECTEUR RESEAU

(30) Priorität: 30.08.2008 DE 102008045191
(43) Veröffentlichungstag der Anmeldung: 15.06.2011
(73) Patentinhaber: Schulte Elektrotechnik GmbH & Co. Kg, 58515 Lüdenscheid (DE)
(72) Erfinder: AULMANN, Manfred, 58579 Schalksmühle (DE)
(74) Vertreter: Dörner, Kötter & Kollegen
(86) Internationale Anmeldenummer: PCT/EP2009/006026
(87) Internationale Veröffentlichungsnummer: WO 2010/022887

(56) Entgegenhaltungen:
- EP-A- 0 619 628
- EP-A- 1 691 456
- DE-B3-102004 011 519
- DE-U1- 29 807 627

## Beschreibung

Die Erfindung betrifft einen Netzstecker zum Anschluss eines Netzkabels an eine Schutzkontaktsteckdose, gemäß Anspruch 1.

Netzstecker der hier betrachteten Art sind unter der Bezeichnung Konturenstecker oder bei Fehlen eines Schutzkontaktes als Eurostecker bekannt. Mit ihnen können Geräte der Schutzklasse I und der Klasse II an das Stromnetz angeschlossen werden. Die Stecker sind wieder anschließbar, oder bei der nicht wieder anschließbaren Ausführung voll mit Kunststoff umspritzt. Typische Anwendungsgebiete der Stecker sind Geräte, wie beispielsweise Radios, Lampen, Staubsauger u. dgl.

Bei den bekannten Netzsteckern ist das Kabel überwiegend rechtwinklig zur Anordnung der Steckerstifte aus dem Gehäuse herausgeführt (sog. Winkelstecker). Diese weisen an ihrem Übergang zwischen Gehäuse und Kabel einen Knickschutz auf, der das Kabel vor Beschädigungen schützen soll.

EP 1691456 offenbart einen Netzstecher gemäß Oberbegriff des Anspruch 1.

Die bekannten Netzstecker werden häufig am Kabel aus der Steckdose herausgezogen. Dadurch wirkt eine sehr hohe Kraft auf das Kabel, was trotz des Knickschutzes zu Beschädigungen innerhalb des Steckers führen kann. Solche Beschädigungen sind oftmals von außen nicht sichtbar und können bei einem Wiedereinstecken des Steckers in die Steckdose zu einer Gefahr werden, beispielsweise durch Kurzschlüsse o. dgl.

Zur Vermeidung dieses Problems ist es aus der DE 10 2006 029 927 A1 bekannt, in einem Netzstecker einen Hebel vorzusehen, der bei einem Herausziehen des Steckers am Kabel ein Herausdrücken des Steckers aus der Steckdose bewirkt. Nachteilig an dem bekannten Netzstecker ist jedoch, dass sich der Hebel zwischen den Steckerstiften des Steckers befindet und auch dort bei einem Ziehen am Kabel aus dem Stecker heraustritt und auf dem Boden der Steckdose abstützt. Dadurch bedingt ist der bekannte Netzstecker lediglich bei Anwendungen einsetzbar, bei denen keine funktionswichtigen Teile, wie beispielsweise ein Schutzkontakt, im Bereich zwischen den Steckerstiften angeordnet sind. Zudem wirkt der bekannte Netzstecker nicht dem Problem entgegen, dass es insbesondere für ältere Menschen oft schwierig ist, bei bestimmungsgemäßem Herausziehen des Steckers eine ausreichende Kraft aufzubringen, um den Stecker aus der Steckdose herausziehen zu können sitzen, da die Stecker sehr stramm in den Steckdosen gehalten sind. Eine Unterstützung der Ausziehbewegung findet lediglich bei unsachgemäßem Herausziehen des Steckers am Kabel statt.

Hier will die Erfindung Abhilfe schaffen. Der Erfindung liegt die Aufgabe zu Grunde, Netzstecker der hier betrachteten Art derart weiterzubilden, dass auch bei einem Herausziehen des Steckers am Kabel eine Beschädigung verhindert ist und gleichzeitig die aufzuwendende Kraft zum Herausziehen des Steckers aus der Steckdose reduziert ist. Gemäß der Erfindung wird diese Aufgabe dadurch gelöst, dass der Grundkörper schwenkbar an dem Steckergehäuse angeordnet ist, und dass das Steckergehäuse einen Ausleger aufweist, der sich außerhalb der Steckdosenvertiefung der Schutzkontaktsteckdose abstützt.

Mit der Erfindung ist ein Netzstecker zum Anschluss eines Netzkabels an eine Schutzkontaktsteckdose geschaffen, die im Falle eines Herausziehens des Steckers am Kabel eine Beschädigung des Steckers verhindert. Dies ist dadurch bewirkt, dass der Grundkörper schwenkbar an dem Gehäuse angeordnet ist. Hierdurch gibt der Stecker im Falle eines Ziehens an dem Kabel in im Wesentlichen axialer Richtung der Steckerstifte nach, wodurch einer Überbeanspruchung der Verbindung zwischen Netzkabel und Stecker entgegengewirkt ist. Gleichzeitig stützt sich bei einem solchen Ziehen an dem Kabel der Ausleger außerhalb der Steckdosenvertiefung ab, wodurch die Zugbewegung zusätzlich unterstützt ist, was einer Beschädigung der Verbindung zwischen Netzkabel und Stecker zusätzlich entgegenwirkt. Zudem ist durch die Schwenkbarkeit des Steckergehäuses zum Steckerteil und die Möglichkeit eines Abstützens des an dem Gehäuse vorgesehenen Auslegers auch bei bestimmungsgemäßem Herausziehen des Steckers aus der Steckdose die aufzuwendende Kraft deutlich reduziert. Hierdurch ist insbesondere älteren Menschen das Herausziehen der Stecker aus der Steckdose wesentlich erfeichtert. Des Weiteren ist durch den an dem Gehäuse vorgesehenen Ausleger der Steckbereich des Netzsteckers zu den genormten Steckern unverändert, sodass der erfindungsgemäße Stecker für alle bekannten Netzsteckervarianten verwendbar ist.

In Weiterbildung der Erfindung erfolgt die Schwenkbarkeit über Lagerbolzen, die in dem Gehäuse und dem Grundkörper gelagert sind. Die Verwendung von Lagerbolzen stellt dabei eine einfache und zugleich zuverlässige Art der Schwenkbarkeit zur Verfügung.

In anderer Weiterbildung der Erfindung ist der Grundkörper lösbar an dem Gehäuse angeordnet. Dies ermöglicht ein Umrüsten des Netzsteckers, wodurch auf die jeweiligen nationalen Besonderheiten bei der Herstellung der Stecker Rücksicht genommen werden kann. Durch diese Maßnahme ist in Folge dessen eine hohe Flexibilität bei der Herstellung von Netzsteckern für verschiedene Länder hervorgerufen.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Fig. 1: die perspektivische Darstellung eines Netzsteckers;
- Fig. 2: die Seitenansicht von links des in Fig. 1 dargestellten Netzsteckers;
- Fig. 3: die explosionsartige Darstellung des in Fig. 1 dargestellten Netzsteckers;
- Fig. 4: den Längsschnitt durch den in Fig. 1 dargestellten Netzstecker mit Steckdose;
- Fig. 5: den Längsschnitt durch den in Fig. 5 dargestellten Netzstecker mit Steckdose in verschwenktem Zustand.

Der als Ausführungsbeispiel gewählte Netzstecker 1 zum Anschluss eines Netzkabels 2 an eine Schutzkontaktsteckdose 3 besteht aus einem Steckerteil 4 und einem Steckergehäuse 5. In dem Steckerteil 4 sind Steckerstifte 6 angeordnet. Der Netzstecker 1 umfasst einen Kabelanschlussraum 7, der mit dem Steckerteil 4 verbunden ist.

Das Steckerteil 4 besteht aus einem Grundkörper 41. Der Grundkörper 41 hat die Kontur eines üblichen Eurosteckers und taucht bei bestimmungsgemäßem Gebrauch des Netzsteckers 1 in die in der Schutzkontaktsteckdose 3 vorgesehene Steckdosenvertiefung 31 ein. Der Grundkörper 41 ist von den Steckerstiften 6 durchsetzt, die auf der dem Steckergehäuse 5 abgewandten Seite aus dem Grundkörper 41 hervortreten. Zwischen den Steckerstiften 6 ist in dem Grundkörper 41 ein Niet 42 parallel zu den Steckerstiften 6 angeordnet. Weiterhin ist in dem Grundkörper 41 in ansich bekannter Weise ein Schutzkontakt 43 vorgesehen.

Das Steckerteil 4 weist zudem in bekannter Weise auf seinem Umfang Schlitze 44 auf, die zum Durchtritt des Schutzkontakts 43 dienen. Ebenso sind - um 90 Grad zu den Schlitzen 44 versetzt - Führungen 45 auf dem Umfang des Steckerteils 4 vorgesehen, die beim Einstecken in die Steckdose 3 mit dort angeordneten Führungen korrespondieren. Darüber hinaus sind auf dem Umfang des Steckerteils 4 benachbart zu den Führungen 45 Bohrungen 46 angeordnet, die rechtwinklig zur Längsmittellinie der Steckerstifte 6 ausgerichtet sind. In dem dem Steckergehäuse 5 zugewandten Bereich ist auf der dem Netzkabel 2 abgewandten Seite an dem Steckerteil 4 ein Absatz 47 ausgebildet, der einen im Vergleich zum Grundkörper 41 kleineren Durchmesser aufweist.

Das Steckergehäuse 5 weist eine Basis 51 auf, an deren einen Ende der Kabelanschlussraum 7 vorgesehen ist. Die Basis 51 ist mit einem Deckel 52 verschlossen. Zwischen Basis 51 und Deckel 52 ist ein Hohlraum hervorgerufen, durch den die Verbindung des Netzkabels 2 mit den Steckerstiften 6 erfolgt. An der Basis 51 ist im Bereich des Steckerteils 4 eine Lageraufnahme 53 angeordnet, die aus zwei im Wesentlichen halbkreisförmigen Wangen 54 besteht. Die Wangen 54 weisen Löcher 55 auf, die in montiertem Zustand mit den Bohrungen 46 im Steckerteil 4 fluchten. Die Verbindung zwischen Steckerteil 4 und Steckergehäuse 5 erfolgt mit Hilfe von Lagerbolzen 56, die durch die Löcher 55 in die Bohrungen 46 eingeführt sind. Die Wangen 54 sind Bestandteil eines umlaufenden Randes 57, der an der Basis 51 angeordnet ist. Der Rand 57 korrespondiert mit dem Absatz 47 des Steckerteils 4.

Das Steckergehäuse 5 weist auf seiner dem Netzkabel 2 abgewandten Seite einen Ausleger 58 auf, der über das Steckerteil 4 hinausragt. Im Ausführungsbeispiel ist der Ausleger 58 in einfacher Weise durch eine Verlängerung der Basis 51 hervorgerufen. Der Ausleger 58 stützt sich in eingestecktem Zustand des Steckers 1 in die Steckdose 3 in einem Bereich außerhalb der Steckdosenvertiefung 31 ab; im Ausführungsbeispiel stützt sich der Ausleger 58 an dem Rahmen 32 der Steckdose 3 ab.

In eingestecktem Zustand des Netzsteckers 1 in die Steckdose 3 (Fig. 4) taucht das Steckerteil 4 in die Steckdosenvertiefung 31 ein. Dabei liegt die Basis 51 auf dem Rahmen 31 der Steckdose 3 bereichsweise auf. Zum Herausziehen des Netzsteckers 1 aus der Steckdose 3 fasst der jeweilige Benutzer bei bestimmungsgemäßem Herausziehen das Steckergehäuse 5 im Bereich zwischen Steckerteil 4 und Kabelanschlussraum 7 oder am Kabelanschlussraum 7 selbst und führt eine zur Ausrichtung der Steckerstifte 6 im Wesentlichen parallele Bewegung aus. Diese Bewegung führt zu einer Schwenkung des Steckergehäuses 5 im Verhältnis zum Steckerteil 4 um die von den Lagerbolzen 56 gebildete Schwenkachse. Aufgrund des Absatzes 47 ist diese Schwenkbewegung auch nicht durch den Rand 57 behindert.

Da die Schwenkachse zwischen Steckerteil 4 und Steckergehäuse 5 auf der Verlängerung der Längsachse der Steckerstifte 6 angeordnet ist und der Ausleger 58 auf der dem Angriffspunkt des Benutzers abgewandten Seite der Lagerachse vorgesehen ist, führt die Schwenkung um die Lagerachse zu einem Abstützeffekt des Auslegers 58 außerhalb der Steckdosenvertiefung 31, im Ausführungsbeispiel an dem Rahmen 32. Da der Ausleger 58 den äußersten Punkt des Steckergehäuses 5 darstellt, führt das Steckergehäuse 5 auch im Bereich der Lagerbolzen 56 eine Bewegung entlang der Längsachse der Steckerstifte 6 aus, so dass das Steckergehäuse 5 die Steckdosenvertiefung 31 bereichsweise verlässt (Fig. 5). Diese Bewegung kann solange ausgeführt werden, bis das Steckerteil 4 die Steckdosenvertiefung 31 vollständig verlassen hat. Durch die Hebelwirkung im Falle eines Ziehens an dem Steckergehäuse 5 im Bereich des Kabelanschlussraums 7 und dem davon recht weit entfernten Abstützpunkt des Gehäuses 5 auf den Rahmen 32 ist die erforderliche Kraft, um den Netzstecker 1 aus der Steckdose 3 herauszuziehen, wesentlich verringert.

Für den Fall, dass in nichtbestimmungsgemäßem Gebrauch an dem Netzkabel 2 zum Herausziehen des Netzsteckers 1 aus der Steckdose 3 gezogen wird, tritt die gleiche Wirkung auf. Auch hier bewirkt der durch den Ausleger 58 geschaffene Hebel eine Verringerung der Auszugskraft des Steckers. Auf Grund der lediglich geringeren aufzubringenden Kraft ist somit die Beschädigung des Steckers durch unsachgemäßes Ziehen am Netzkabel wesentlich verringert.

## Patentansprüche

1. Netzstecker (1) zum Anschluss eines Netzkabels (2) an eine Schutzkontaktsteckdose (3), mit einem Steckergehäuse (5) und einem Steckerteil (4), in dem Steckerstifte (6) angeordnet sind, die mit dem Netzkabel (2) verbunden sind, wobei das Steckerteil (4) um eine Schwenkachse schwenkbar an dem Steckergehäuse (5) angeordnet ist und wobei das Steckergehäuse (5) einen Ausleger (58) aufweist, der sich außerhalb der Steckdosenvertiefung (31) der Schutzkontaktsteckdose (3) abstützt **dadurch gekennzeichnet, daß** das Netzkabel an dem Steckergehäuse auschliessbar ist und daß der Ausleger eine Hebelwirkung schafft, die eine Verringerung der Auszugskraft des Netzsteckers (1) bewirkt.

2. Netzstecker (1) nach Anspruch 1, **dadurch gekennzeichnet, dass** die Schwenkachse quer zur Längsachse der Steckerstifte (6) angeordnet ist.

3. Netzstecker (1) nach Anspruch 1 oder 2, **dadurch gekennzeichnet, dass** an einem Ende des Steckergehäuses (5) ein Kabelanschlussraum (7) zum Anschluss des Netzkabels (2) vorgesehen ist.

4. Netzstecker (1) nach Anspruch 3, **dadurch gekennzeichnet, dass** der Ausleger (58) auf einer dem Kabelanschlussraum (7) abgewandten Ende des Steckergehäuses (5) angeordnet ist.

## Claims

1. Mains plug (1) for connecting a mains cable (2) to a safety wall socket (3), having a plug housing (5) and a connector device (4) in which connecting pins (6) are arranged which are connected with the mains cable (2), where the connector device (4) is arranged around a pivoting axis to pivot on the plug housing (5), and where the plug housing (5) has an extension (58) which is supported outside the socket recess (31) of the safety socket (3), **characterised in that** the mains cable (2) can be connected to the plug housing (5) and that the extension (58) creates a levering effect which reduces the amount of force required to extract the mains plug (1).

2. Mains plug (1) according to claim 1, **characterised in that** the pivoting axis is arranged at right angles to the lengthwise axis of the connecting pins (6).

3. Mains plug (1) according to claim 1 or claim 2, **characterised in that** a cable-connecting compartment (7) for connecting the mains cable (2) is provided at one end of the plug housing (5).

4. Mains plug (1) according to claim 3, **characterised in that** the extension (58) is arranged at the end of the plug housing (5) facing away from the cable-connecting compartment (7).

## Revendications

1. Connecteur réseau (1) servant à raccorder un câble réseau (2) à une prise femelle (3) équipée de contacts de terre, comprenant un boîtier (5) de connecteur et une fiche (4) dans laquelle sont agencées des broches (6) reliées au câble réseau (2), sachant que la fiche (4) est agencée autour d'un axe lui permettant de pivoter contre le boîtier (5) du connecteur et sachant que ledit boîtier (5) du connecteur présente un bras (58) prenant appui hors du creux (31) que comporte la prise (3) à contacts de terre, **caractérisé en ce que** le câble réseau est raccordable à la fiche et que le bras crée un effet levier provoquant une diminution de la force nécessaire pour débrancher le connecteur réseau (1).

2. Connecteur réseau (1) selon la revendication 1, **caractérisé en ce que** l'axe de pivotement est agencé transversalement à l'axe longitudinal des broches (6) du connecteur.

3. Connecteur réseau (1) selon la revendication 1 ou 2, **caractérisé en ce qu'**à une extrémité du boîtier (5) de connecteur est prévu une cavité (7) servant à raccorder le câble réseau (2).

4. Connecteur réseau (1) selon la revendication 3, **caractérisé en ce que** le bras (58) est agencé à une extrémité du boîtier (5) de connecteur ne regardant pas la cavité (7) de raccordement du câble.
